# EUROPÄISCHE PATENTSCHRIFT

(11) **EP 0 331 980 B1**
(45) Veröffentlichungstag und Bekanntmachung des Hinweises auf die Patenterteilung: **27.12.1991**
(21) Anmeldenummer: 89103138.7
(22) Anmeldetag: 23.02.1989
(51) Int. Cl.: F41A 9/38

(54) **Kampffahrzeug, insbesondere Panzerhaubitze**
Combat vehicle, especially an armoured houwitzer
Véhicule de combat, en particulier canon blindé

(30) Priorität: 08.03.1988 DE 3807474
(43) Veröffentlichungstag der Anmeldung: 13.09.1989
(73) Patentinhaber: Wegmann & Co. GmbH, D-34127 Kassel (DE)
(72) Erfinder: Mühlhausen, Peter, D-3501 Ahnatal (DE); Tripp, Ernst, D-3502 Vellmar (DE)
(74) Vertreter: Feder, Wolf-Dietrich, Dr. Dipl.-Phys.

(56) Entgegenhaltungen:
- EP-A- 0 022 286
- DE-A- 3 642 920
- DE-C- 3 025 501

## Beschreibung

Die Erfindung betrifft ein Kampffahrzeug, insbesondere eine Panzerhaubitze, gemäß den Merkmalen aus dem Oberbegriff des Patentanspruchs 1.

Ein derartiges Kampffahrzeug ist beispielsweise in der älteren, nicht vorveröffentlichten Patentanmeldung gemäß DE-A-3642920 beschrieben, die lediglich ein älteres nationales Recht darstellt.

Bei dem älteren Kampffahrzeug werden die Geschosse vom Geschoßtransporter mittels eines Transportarmes erfaßt, der senkrecht zum Fahrzeugboden angeordnet ist und in einer Ebene parallel zum Fahrzeugboden bewegbar ist. Am unteren Ende des Transportarms ist eine schwenkbare Greifvorrichtung angeordnet. Der Transportarm ist an einer in Fahrzeuglängsrichtung ausgerichteten Schiene verschiebbar aufgehängt, die ihrerseits an zwei in Querrichtung angeordneten Schienen hängt und in Querrichtung verschiebbar ist.

Bei der Geschoßzuführung wird das vom Transportarm erfaßte Geschoß zunächst um 90° gedreht und in Fahrzeuglängsrichtung ausgerichtet. Es wird schließlich in eine in Fahrzeuglängsrichtung angeordnete, fest mit dem Fahrzeugboden verbundene Bereitschaftsschale eingelegt, aus der es mittels eines Ausstoßers in eine Transportschiene eingeschoben und in dieser durch Fördermittel weiter nach hinten transportiert wird. Die Transportschiene wird in Azimut auf die momentane Stellung der Waffe ausgerichtet. Dann wird der Geschoßübergabearm, an dem eine schwenkbare Ladeschale angeordnet ist, abgesenkt, und zwar so, daß die Ladeschale in die Transportschiene eingeführt ist und koaxial zu ihr steht. Das Geschoß kann nunmehr in die Ladeschale eingeschoben werden und nach dem Hochschwenken des Geschoßübergabearms in die Endposition hinter dem Waffenende gebracht werden.

Der Erfindung liegt die Aufgabe zugrunde, ein Kampffahrzeug der eingangs und im Oberbegriff des Patentanspruchs 1 ausgebildeten Bauart derart auszugestalten, daß für den automatischen Transport der Geschosse möglichst wenig Bewegungsachsen benötigt werden, daß mit geringstem Aufwand Vorrichtungen angeordnet werden können, die bei Energieausfall oder anderen Störungen einen manuellen Geschoßtransport ohne große körperliche Kraftaufwendung möglich machen und daß ein Fluchtweg für den im vorderen Teil des Fahrzeugs sitzenden Fahrer zum Ausgang im Heck des Fahrzeugs erhalten bleibt, der möglichst wenig durch die Einrichtungen der Geschoßzuführungsvorrichtung räumlich versperrt ist.

Die Lösung dieser Aufgabe erfolgt erfindungsgemäß mit den Merkmalen aus dem kennzeichnenden Teil des Patentanspruchs 1.

Vorteilhafte Ausführungsformen des erfindungsgemäßen Kampffahrzeuges sind in den Ansprüchen 2 bis 8 beschrieben.

Der der Erfindung zugrunde liegende Gedanke bestand in Weiterbildung des in der älteren Anmeldung beschriebenen Lösungsansatzes darin, die Anordnung der Geschosse in der Fahrzeugmitte sowie die Ausbildung des Geschoßtransporters so zu wählen, daß der Geschoßtransporter in einer sehr niedrigen Bauweise ausgeführt werden kann und zum Geschoßtransport nur wenig Bewegungsachsen benötigt. Die flache Bauweise ermöglicht es weiterhin, daß der Fluchtweg durch den Innenraum des Fahrzeugs nur wenig behindert ist und auf dem Geschoßtransporter ein Sitz für eine Bedienungsperson bei manueller Bedienung angeordnet werden kann. Auch der Weitertransport der Geschosse vom Geschoßtransporter bis in die Ladeposition ist vereinfacht, indem die Bereitschaftsschale selbst verschiebbar und verschwenkbar ausgebildet ist, so daß das Geschoß direkt aus der Bereitschaftsschale in die Ladeschale ohne zusätzliche Fördermittel überführt werden kann.

Der gesamte Geschoßtransport aus dem Geschoßmagazin bis in die Ladeposition kann automatisch erfolgen, gesteuert von an sich bekannten elektronischen Steuereinrichtungen. Hierbei sind beispielsweise die Lagekoordinaten der Geschosse im Geschoßmagazin und weitere Geschoßdaten in einer Munitionsfluß-Logik abgespeichert, so daß bereits bei Betätigung des Geschoßtransporters die Positionen vorgegebener Geschosse angewählt werden können.

Der Aufbau der gesamten Geschoßzuführungsvorrichtung aus mehreren Einzeleinrichtungen macht es auch möglich, beim Ausfall von Teilfunktionen diese durch manuelle Eingriffe zu ersetzen. So kann beispielsweise beim Ausfall des Geschoßtransporters ein Geschoß manuell aus den Geschoßmagazinen entnommen und in die Bereitschaftsschale eingelegt werden. Dies wird weiter unten anhand eines Ausführungsbeispiels näher erläutert.

Ebenso kann beim Ausfall der Transportschiene das Geschoß vom Geschoßtransporter manuell abgenommen und in die Ladeposition gebracht werden.

Mit dem erfindungsgemäßen Kampffahrzeug werden weiterhin u.a. folgende Vorteile erreicht:

- 1.: Beim Beladen des Fahrzeugs tritt nur eine sehr geringe Schwerpunktsverlagerung auf;
- 2.: es kann ein großer Munitionsvorrat aufgenommen werden, wobei ein leistungsfähiger Munitionsfluß erhalten bleibt;
- 3.: es bleibt im Inneren ein freier Kampfraum mit durchgehendem Boden erhalten und insbesondere ein freier Fluchtweg nach hinten, wobei das Fahrzeug durch eine große Hecktür betreten und verlassen werden kann;
- 4.: das Zuführen der Geschosse in die Ladeposition ist automatisch und von Hand mittels einfacher Baugruppen möglich, die außerdem zum Aufmunitionieren des Fahrzeugs verwendbar sind, wobei die stehende Lagerung der Geschosse eine besonders einfache Halterung der Geschosse im Magazin und eine einfache Entnahme und Handhabung der Geschosse im manuellen Betrieb ermöglicht.

Im folgenden werden anhand der beigefügten Zeichnungen Ausführungsbeispiele für ein Kampffahrzeug nach der Erfindung und der Ablauf der Zuführung der Geschosse aus dem Geschoßmagazin in die Ladeposition näher erläutert.

In den Zeichnungen zeigen:

- Fig. 1: eine Gesamtansicht einer Panzerhaubitze in perspektivischer Darstellung;
- Fig. 2: in einer perspektivischen, stark schematisierten Darstellung die Ausgestaltung des Fahrzeuginnenraums einer Panzerhaubitze nach Fig. 1 mit einzelnen Einrichtungen der Geschoßzuführungsvorrichtung;
- Fig. 3: in vergrößerter perspektivischer Darstellung einen Teil des Fahrzeuginnenraums bei einer ersten Ausführungsform der Erfindung;
- Fig. 4: in einer Teildarstellung der Fig. 3 den Fahrzeuginnenraum in einer anderen Phase des Geschoßtransportes;
- Fig. 5: in einer vergrößerten Darstellung eine Aufsicht auf einen Teil des Fahrzeuginneren bei einer zweiten Ausführungsform der Erfindung;
- Fig. 6: in einer Ansicht in Fahrzeuglängsrichtung den Teil des Innenraums des Fahrzeugs gemäß Fig. 5;
- Fig. 7: in einer Ansicht quer zur Fahrzeuglängsrichtung den Teil des Innenraums des Fahrzeugs nach Fig. 5 und 6 in einer anderen Phase des Geschoßtransportes;
- Fig. 8: in einer Aufsicht auf einen Teil des Fahrzeuginneren eine dritte Ausführungsform der Erfindung;
- Fig. 9: in einer Ansicht in Fahrzeuglängsrichtung den Teil des Fahrzeuginneren gemäß Fig. 8;
- Fig. 10: eine Ansicht des Fahrzeuginneren analog Fig. 3 in einer anderen Phase des Geschoßtransportes;
- Fig. 11 bis 13: in Darstellungen analog Fig. 10 weitere Phasen des Geschoßtransportes.

Die in den Fig. 1 und 2 in Gesamtdarstellung gezeigte Panzerhaubitze besteht aus einem Kettenfahrzeug 1, auf dem ein Turm 2 drehbar angeordnet ist, welcher eine schwere Waffe 3 trägt.

Wie ersichtlich ist der Turm 2 im Bereich hinter der Fahrzeugmitte angeordnet.

Im Vorderteil des Fahrzeugs 1 befindet sich ein Fahrerplatz 1.3. Wie weiter unten näher erläutert, sind im Bereich der Fahrzeugmitte die Geschosse gelagert und das Fahrzeug kann in nicht eigens dargestellter Weise durch eine im Heck angeordnete große Tür betreten und verlassen werden.

Durch die Lagerung der Munition im Bereich der Fahrzeugmitte wird erreicht, daß der Schwerpunkt des Fahrzeugs sich beim Beladen nur geringfügig verlagert.

Im folgenden werden nur die für den Geschoßtransport wesentlichen Teile des Fahrzeugs näher erläutert, während andere, an sich bekannte Einrichtungsteile, die z.T. in den Zeichnungen mit dargestellt sind, nicht näher erläutert werden.

Die Geschoßzuführung erfolgt, wie Fig. 2 in Übersicht zu entnehmen, dergestalt, daß, wie weiter unten im einzelnen näher beschrieben wird, die Geschosse aus einem in Fahrzeugmitte angeordneten Geschoßmagazin mittels des Geschoßtransporters 5 entnommen werden. Sie werden dann vom Geschoßtransporter 5 auf die unterhalb des Turms 2 angeordnete Transportschiene 6 übergeben, von der sie mittels eines um den Schildzapfen 2.4 der Waffe 3 schwenkbaren Geschoßübergabearmes übernommen und in die Ladeposition hinter der Waffe 3 gebracht werden.

Im folgenden werden drei Ausführungsformen der gesamten Geschoßzuführungsvorrichtung beschrieben, die sich im wesentlichen durch die Ausbildung und Anordnung der Geschoßmagazine und die Ausbildung und Anordnung des Geschoßtransporters unterscheiden, während die Ausbildung der Transportschiene 6 und des Geschoßübergabearms 7 bei allen Ausführungsformen die gleiche ist.

Bei einer ersten Ausführungsform, die in den Fig. 3 und 4 dargestellt ist, sind zu beiden Seiten des Geschoßtransporters 5 Geschoßmagazine 4 angeordnet, in denen die Geschosse 4.1 stehend gelagert sind, wobei sie durch an sich bekannte und nicht näher erläuterte Halterungen 10.1 in dieser Lage festgehalten werden.

Zwischen den Geschoßmagazinen 4 ist ein Geschoßtransporter 5 angeordnet, der einen unmittelbar über dem Fahrzeugboden angeordneten Grundrahmen 5.5 aufweist, der um eine Achse 5.4, die senkrecht zum Fahrzeugboden 1.1 auf der Fahrzeuglängsmittelachse 1.4 steht, drehbar ist. Auf dem Grundrahmen 5.5 ist ein Transportarm 5.1 über an ihm angeordnete Schienen 5.6 in seiner Längsrichtung parallel zum Fahrzeugboden 1.1 verschiebbar geführt und am freien äußeren Ende des Transportarms 5.1 ist eine Greifvorrichtung 5.2 schwenkbar angeordnet.

Die Geschosse 4.1 sind im Geschoßmagazin 4 jeweils zu mehreren hintereinander stehend auf strahlenförmig nach außen weisenden Linien 10 angeordnet, die sich in der Drehachse 5.4 des Grundrahmens 5.5 schneiden.

Die Funktionsweise des Geschoßtransporters 5 ist demnach wie folgt:

Zur Entnahme eines Geschosses schwenkt der Grundrahmen 5.5 in eine Winkelposition, daß er fluchtend zu einer der Linien 10 steht. Der Transportarm 5.1 wird ausgefahren und die Greifvorrichtung 5.2 (s. Fig. 3) erfaßt das Geschoß 4.1, die Geschoßklemmung wird geöffnet und das Geschoß wird stehend aus seiner Position herausgezogen. Der Grundrahmen 5.5 wird dann in die Fahrzeuglängsrichtung 1.4 eingeschwenkt und das Geschoß schließlich in die Übergabeposition 1.2 gebracht, die sich zwischen dem Geschoßtransporter 5 und dem Rotationsbereich 2.1 der Turmbühne 2.2 befindet.

Der weitere Transport des Geschosses wird weiter unten näher erläutert.

Bei der Ausführungsform nach den Fig. 5 bis 7 sind in Fahrzeugmitte zu beiden Seiten des Geschoßtransporters 5 Geschoßmagazine angeordnet, die als Blockmagazine 11 ausgebildet sind, in denen die stehenden Geschosse entlang der Innenwände parallel zur Längsachse 1.4 des Fahrzeuges angeordnet sind. Auch in den Blockmagazinen 11 sind die Geschosse 4.1 durch nicht näher dargestellte an sich bekannte Klemmvorrichtungen festgehalten.

Bei dieser Ausführungsform besitzt der Geschoßtransporter 5 einen weiteren Freiheitsgrad, indem er in Fahrzeuglängsrichtung 1.4 verfahrbar ist. Zu diesem Zweck ist auf zwei parallel zur Längsachse 1.4 des Fahrzeuges am Fahrzeugboden 1.1 befestigten Schienen 5.8 ein Längsschlitten 5.7 geführt, auf dem der bereits beschriebene Grundrahmen 5.5 um die Achse 5.4 drehbar gelagert ist. Auf dem Grundrahmen ist wiederum der auf den Schienen 5.6 des Grundarms verschiebbare Transportarm 5.1 mit der Greifvorrichtung 5.2 am äußeren Ende angeordnet.

Zur Entnahme der Geschosse wird, wie aus Fig. 5 ersichtlich, der Geschoßtransporter 5 in Fahrzeuglängsrichtung 1.4 bis in die gewünschte Position vor einem der beiden Geschoßmagazine 11 gefahren. Dann wird der Grundrahmen 5.5 in eine Stellung senkrecht zur Fahrzeuglängsachse 1.4 geschwenkt, der Transportarm 5.1 fährt aus und die Greifvorrichtung 5.2 ergreift ein Geschoß 4.1 und zieht es aus seiner Position. Der Grundrahmen 5 wird wieder in die Fahrzeuglängsrichtung 1.4 eingeschwenkt und der Geschoßtransporter 5 in Längsrichtung verschoben bis sich das Geschoß in der Übergabeposition 1.2 befindet.

Bei der Ausführungsform nach den Fig. 8 und 9 sind die stehenden Geschosse 4.1 in mehreren, entlang der Innenwände des Fahrzeugs um den Geschoßtransporter 5 herum angeordneten, jeweils um eine senkrechte Achse 12.1 drehbaren Trommelmagazinen 12 gelagert. Die zylindrischen Außenwände 12.3 der Trommelmagazine sind fest mit dem Fahrzeugboden 1.1 verbunden und weisen jeweils eine Geschoßentnahmeöffnung 12.2 auf, die auf die Drehachse 5.4 des Grundrahmens 5.5 des Geschoßtransporters 5 ausgerichtet ist. Die Geschosse stehen auf einer im Gehäuse des Trommelmagazins angeordneten Grundplatte 12.4 und sind in einer sternförmig ausgebildeten Geschoßhalterung 12.5 fixiert. Die Grundplatte 12.4 ist mittels eines elektrischen Antriebsmotors 12.6 taktweise bewegbar, so daß jedes Geschoß des Trommelmagazins wahlweise vom Geschoßtransporter 5 durch die Geschoßentnahmeöffnung 12.2 entnommen werden kann.

Der Geschoßtransporter 5 ist bei dieser Ausführungsform in der gleichen Weise ausgebildet wie bei der Ausführungsform nach den Fig. 3 und 4, d.h. er ist lediglich um die senkrecht zum Fahrzeugboden 1.1 stehende Drehachse 5.4 drehbar.

Bei der Geschoßentnahme wird der Grundrahmen 5.5 in eine Richtung geschwenkt, die mit der Entnahmeöffnung des angesteuerten Trommelmagazins 12 fluchtet, der Transportarm 5.1 wird ausgefahren und mittels der Greifvorrichtung 5.2 wird das Geschoß 4.1 aus der Geschoßhalterung 12.5 entnommen und schließlich in die Übergabeposition 1.2 gebracht.

Im folgenden wird der Weitertransport der Geschosse von der Übergabeposition 1.2 des Geschoßtransporters 5 an beschrieben.

Zentrisch unter dem drehbaren Turm 2 ist auf dem Fahrzeugboden 1.1 eine drehbar gelagerte Transportschiene 6 angeordnet. Sie besteht im wesentlichen aus einem um die Drehachse 2.3 des Turmes 2 drehbaren, parallel zum Fahrzeugboden 1.1 gelagerten Drehteller 6.3 und auf ihm befestigten Teleskopschienen 6.1. Die Teleskopschienen 6.1 sind radial zum Drehteller 6.3 ausfahrbar. An den Teleskopschienen 6.1 ist eine um ca. 90° zur Drehebene schwenkbare Bereitschaftsschale 6.2 angeordnet. Dabei ist die horizontale Drehachse der Bereitschaftsschale 6.2 an ihrem von der Drehachse 2.3 des Drehtellers 6.3 abgewandten Seite angeordnet.

An den Schildzapfenlagern 2.4 der Waffe 3 ist weiterhin ein Geschoßübergabearm 7 schwenkbar gelagert, der unabhängig von der Waffe in einer Ebene in oder parallel zur Elevationsebene in das Fahrzeug hinein absenkbar ist und so gestaltet ist, daß seine Einzelteile jeweils unterhalb und hinter dem Waffenende liegen. Am hinteren Ende des Geschoßübergabearms 7 ist eine Ladeschale 7.3 angeordnet, die fest mit dem Geschoßübergabearm 7 verbunden ist. Die Gesamtanordnung ist so, daß die Ladeschale 7.3 in der angehobenen Stellung des Geschoßübergabearms 7 fluchtend zur Rohrseelenachse der Waffe 3 angeordnet ist, während sie in der völlig abgesenkten Stellung des Geschoßübergabearmes 7 senkrecht zum Fahrzeugboden 1.1 im Bewegungsbereich der Transportschiene 6 steht. An der Ladeschale 7.3 sind weiterhin in an sich bekannter Ausführung eine Geschoßklemmvorrichtung 7.1 sowie eine Ansetzvorrichtung 7.2 angeordnet.

Der Geschoßtransport geht, wie anhand der Fig. 10 bis 13 ersichtlich, vom Übergabepunkt 1.2 durch den Geschoßtransporter 5 bis zur Ladeposition in folgenden Schritten vor sich:

Der Geschoßtransporter 5 steht in der aus Fig. 4 besonders deutlich ersichtlichen Übergabeposition. Die Transportschiene 6 schwenkt zunächst in die Fig. 3 zu entnehmende Übernahmeposition. Die Teleskopschienen 6.1 mit der schwenkbaren Bereitschaftsschale 6.2 schieben sich, wie in Fig. 10 dargestellt, unter das in die Übergabeposition gebrachte Geschoß 4.1. Die Greifvorrichtung 5.2 des Geschoßtransporters 5 kippt das Geschoß in eine horizontale Lage und legt es in die Bereitschaftsschale 6.2. Die Teleskopschienen 6.1 mit der Bereitschaftsschale 6.2 fahren zurück in den Rotationsbereich 2.1 der Transportschiene 6, wie dies in Fig. 11 dargestellt ist.

In den Fig. 11 bis 13 ist aus Gründen der Vereinfachung der Geschoßtransporter 5 nicht dargestellt.

Während der Bewegung der Transportschiene 6 kann der Geschoßtransporter 5 wieder in eine Position gebracht werden, in der er ein neues Geschoß aus dem Magazin entnehmen kann.

Die Transportschiene 6 schwenkt das in der Bereitschaftsschale 6.2 liegende Geschoß unter der Turmbühne 2.2 in die Azimutposition der Waffe, die in Fig. 12 dargestellt ist. Ebenfalls Fig. 12 ist zu entnehmen, daß der Geschoßübergabearm 7 der Waffe 3 so in das Fahrzeuginnere herabgeschwenkt ist, daß die Ladeschale 7.3 senkrecht zum Drehteller am Ende der Transportschiene 6 steht. Die Bereitschaftsschale 6.2 schwenkt das Geschoß 4.1 aus seiner Horizontalen in eine vertikale Position direkt in die Ladeschale 7.3 des Geschoßübergabearms 7 hinein und schwenkt sofort leer in ihre Ausgangslage zurück.

Das Geschoß 4.7 ist in der Ladeschale 7.3 mittels der Geschoßklemmvorrichtung 7.1 fixiert und der Geschoßübergabearm 7 schwenkt mit dem in der Ladeschale 7.3 angeordneten Geschoß in die Elevationslage der Waffe 3 und verriegelt sich dort automatisch mit der Waffenanlage. Diese Stellung ist in Fig. 13 genauer dargestellt. Die hier nicht näher beschriebene Ansetzvorrichtung 7.2 befördert dann das Geschoß 4.1 in den Ladungsraum der Waffe 3.

Währenddessen kann die Transportschiene 6 bereits wieder in die Ausgangslage in Fahrzeuglängsrichtung zurückgeschwenkt werden zur Übernahme eines weiteren Geschosses.

Die Antriebsvorrichtungen zur Betätigung des Geschoßtransporters 5, der Transportschiene 6 sowie des Geschoßübergabearmes 7 sind in an sich bekannter Weise ausgebildet und nicht eigens dargestellt und beschrieben.

Der gesamte Zuführungsgang der Geschosse kann automatisch erfolgen, gesteuert von entsprechenden elektronischen Steuereinrichtungen. Beim Ausfall von Teilfunktionen können aber die einzelnen Teile der Geschoßzuführungsvorrichtung auch manuell betrieben werden.

So kann beispielsweise beim Ausfall des Geschoßtransporters 5 ein Geschoß manuell aus den Geschoßmagazinen 4, 11 und 12 entnommen und in die Bereitschaftsschale 6.2 eingelegt werden.

Hierzu wird auf dem Grundrahmen 5.5 des Geschoßtransporters 5 eine Sitzschale 5.3 befestigt, wie dies besonders gut in den Fig. 4, 6, 7 und 9 zu erkennen ist. Es werden sämtliche Antriebe der Bewegungsachsen elektrisch und mechanisch entkoppelt. Ein Besatzungsmitglied 9 kann nun in sitzender Position alle Bewegungen des Geschoßtransporters 5 mit geringer Körperkraft durchführen. Die hierzu notwendigen mechanischen Einrichtungen, wie Handgriffe, Bowdenzüge u.dgl., sind nicht eigens dargestellt.

Beim Ausfall der Transportschiene 6 wird das Geschoß in einer um ca. 45° abgekippten Position (s. Fig. 4) von dem auf dem Geschoßtransporter sitzenden Besatzungsmitglied 9 direkt in den Kampfraum gereicht, wo es von einem Ladekanonier übernommen wird.

Die beschriebene Geschoßzuführungsvorrichtung ist weiterhin in einfacher Weise zum Be- und Entladen des Fahrzeugs mit Munition verwendbar. Hierzu ist hinter dem Bereich der Transportschiene 6 im Heckbereich des Fahrzeugs eine Zuführungsöffnung 8 (s. Fig. 2) angebracht, durch die die ausgefahrene Bereitschaftsschale 6.2 von außen beladbar ist.

Die Geschosse werden manuell in die Bereitschaftsschale 6.2 abgelegt und von der Transportschiene 6 automatisch weiterbefördert, wonach sie entweder, wie weiter oben beschrieben, direkt mittels des Geschoßübergabearmes 7 zur Waffe 3 angehoben werden oder bei hochgeschwenktem Geschoßübergabearm von der Greifvorrichtung 5.2 des Geschoßtransporters 5 aus der hochgeklappten Bereitschaftsschale 6.2 übernommen und dem Geschoßmagazin zugeführt werden. Das Entladen erfolgt in umgekehrter Richtung und die Granaten können am Heck des Fahrzeugs abgenommen werden.

## Patentansprüche

1. Kampffahrzeug, insbesondere Panzerhaubitze, mit einem auf dem Fahrzeug im Bereich hinter der Fahrzeugmitte angeordneten drehbaren Turm (2), an dem eine schwere Waffe (3) in Elevation schwenkbar angeordnet ist und bei dem innerhalb des Fahrzeugs im Bereich der Fahrzeugmitte mindestens ein Geschoßmagazin (4) angeordnet ist, in dem die Geschosse (4.1) senkrecht zum Fahrzeugboden stehend unter Freilassung eines sich im wesentlichen in Fahrzeuglängsrichtung erstreckenden Durchgangsraums gelagert sind und eine automatische Geschoßzuführungsvorrichtung (5-6-7) vorhanden ist, durch welche jeweils ein Geschoß aus dem Geschoßmagazin erfaßt und unter Drehung und Ausrichtung in Fahrzeuglängsrichtung in den Bereich hinter das Waffenende befördert und dort unter Ausrichtung in Azimut und Elevation auf die momentane Richtung der Waffe in die Ladeposition angehoben wird, wobei die Geschoßzuführungsvorrichtung folgende Einrichtungen aufweist:
a) Einen im Bereich des Geschoßmagazins (4) angeordneten Geschoßtransporter (5) mit einem Transportarm (5.1), an dessen Ende eine schwenkbare Greifvorrichtung (5.2) angeordnet ist;
b) eine in Fahrzeuglängsrichtung hinter dem Geschoßtransporter angeordnete Bereitschaftsschale (6.2);
c) eine in Fahrzeuglängsrichtung hinter dem Geschoßtransporter angeordnete, um eine Achse senkrecht zum Fahrzeugboden und zentrisch zur Drehachse des Geschoßturms drehbare Transportschiene (6);
d) einen am Schildzapfen der Waffe schwenkbar gelagerten, unabhängig von der Waffe in einer Ebene in oder parallel zur Elevationsebene bewegbaren, in das Fahrzeug absenkbaren Geschoßübergabearm (7), an dessen freiem Ende im Bereich hinter der Waffe eine Ladeschale (7.3) angeordnet ist;
e) Antriebs- und Steuereinrichtungen zur Bewegung des Geschoßtransporters, der Transportschiene und des Geschoßübergabearms, dadurch gekennzeichnet,
daß die Geschoßzuführungsvorrichtung folgende Merkmale aufweist:
f) Der Geschoßtransporter (5) besitzt einen im oder unmittelbar über dem Fahrzeugboden (1.1) angeordneten, um eine Achse (5.4) senkrecht zum Fahrzeugboden drehbaren Grundrahmen (5.5), auf dem der Transportarm (5.1) in Schienen (5.6) geführt parallel zum Fahrzeugboden ausfahrbar angeordnet ist;
g) die Bereitschaftsschale (6.2) ist an in der Transportschiene (6) verschiebbar geführten Teleskopschienen (6.1) angeordnet und um eine an ihrem von der Drehachse (2.3) der Transportschiene (6) abgewandten Ende angeordnete, horizontale Achse in eine Stellung senkrecht zum Fahrzeugboden (1.1) nach oben schwenkbar;
h) die Ladeschale (7.3) ist fest mit dem Geschoßübergabearm (7) verbunden und so angeordnet, daß sie in der angehobenen Stellung des Geschoßübergabearms (7) fluchtend zur Rohrseelenachse der Waffe (3) und in der abgesenkten Stellung des Geschoßübergabearms (7) senkrecht zum Fahrzeugboden (1.1) im Bewegungsbereich der Transportschiene (6) steht und sie weist eine Geschoßklemmvorrichtung (7.1) sowie eine Ansetzvorrichtung (7.2) auf;
i) es sind Antriebs- und Steuereinrichtungen zur Bewegung der Bereitschaftsschale (6.2) vorgesehen.

2. Kampffahrzeug nach Anspruch 1, dadurch gekennzeichnet, daß zu beiden Seiten des Geschoßtransporters (5) je ein Geschoßmagazin (4) angeordnet ist, in dem die Geschosse (4.1) jeweils zu mehreren, hintereinander auf strahlenförmig nach außen laufenden Linien (10) angeordnet sind, die sich in der Drehachse (5.4) des Grundrahmens (5.5) schneiden.

3. Kampffahrzeug nach Anspruch 1, dadurch gekennzeichnet, daß die Geschosse (4.1) in mehreren, entlang der Innenwände des Fahrzeugs (1) um den Geschoßtransporter (5) herum angeordneten drehbaren Trommelmagazinen (12) gelagert sind, aus denen die Geschosse in radialer Richtung entnehmbar sind.

4. Kampffahrzeug nach Anspruch 3, dadurch gekennzeichnet, daß jedes der Trommelmagazine (12) eine mit dem Fahrzeugboden (1.1) fest verbundene zylindrische Außenwand (12.3) aufweist, mit einer Geschoßentnahmeöffnung (12.2), die auf die Drehachse (5.4) des Grundrahmens (5.5) des Geschoßtransporters (5) hin ausgerichtet ist.

5. Kampffahrzeug nach Anspruch 4, dadurch gekennzeichnet, daß in jedem Trommelmagazin (12) eine drehbar gelagerte Grundplatte (12.4) angeordnet ist, an der eine sternförmig ausgebildete Geschoßhalterung (12.5) angeordnet ist und die von einem Antriebsmotor (12.6) taktweise bewegbar ist.

6. Kampffahrzeug nach Anspruch 1, dadurch gekennzeichnet, daß zu beiden Seiten des Geschoßtransporters (5) je ein Geschoßmagazin (11) angeordnet ist, in dem die Geschosse in Reihen im wesentlichen parallel zur Fahrzeuglängsachse (1.4) angeordnet sind und der drehbare Grundrahmen (5.5) des Geschoßtransporters (5) auf einem in Fahrzeuglängsrichtung verfahrbaren Schlitten (5.7) angeordnet ist.

7. Kampffahrzeug nach einem der Ansprüche 1 bis 6, dadurch gekennzeichnet, daß am Geschoßtransporter (5) Vorrichtungen zur manuellen Betätigung angeordnet sind und auf dem Grundrahmen (5.5) ein Sitz (5.3) befestigt oder befestigbar ist.

8. Kampffahrzeug nach einem der Ansprüche 1 bis 7, dadurch gekennzeichnet, daß die Transportschiene (6) so angeordnet ist, daß beim Ausrichten in Fahrzeuglängsrichtung (1.4) ihr hinteres Ende unmittelbar an einer im Fahrzeugheck vorgesehenen Einstiegs- und/oder Beladeöffnung (8) angeordnet ist.

## Claims

1. Combat vehicle, especially an armoured howitzer, having a rotatable turret (2) arranged on the vehicle in the region behind the vehicle centre, on which turret a heavy weapon (3) is arranged such that it can swivel in elevation and there being arranged inside the vehicle in the region of the vehicle centre at least one shell magazine (4), in which the shells (4.1) are stored upright perpendicularly to the vehicle floor, with a passage extending essentially in the longitudinal direction of the vehicle being left clear, and there is an automatic shell feeding device (5-6-7), by which in each case a shell is taken up from the shell magazine and, with rotation and alignment in the longitudinal direction of the vehicle, sent into the region behind the end of the weapon and raised there into the loading position, with alignment in azimuth and elevation to the momentary direction of the weapon, the shell feeding device having the following equipment:
a) a shell transporter (5), arranged in the region of the shell magazine (4), having a transport arm (5.1), on the end of which a swivel-mounted gripping device (5.2) is arranged;
b) a readiness tray (6.2), arranged behind the shell transporter in the longitudinal direction of the vehicle;
c) a transport rail (6), arranged behind the shell transporter in the longitudinal direction of the vehicle and rotatable about an axis perpendicular to the vehicle floor and concentric to the axis of rotation of the shell turret;
d) a shell transfer arm (7), mounted in a swivelling manner on the trunnion of the weapon, movable independently of the weapon in a plane in or parallel to the plane of elevation and able to be lowered into the vehicle, on the free end of which arm a loading tray (7.3) is arranged in the region behind the weapon;
e) drive and control equipment for the movement of the shell transporter, the transport rail and the shell transfer arm,
characterised in that the shell feeding device has the following features:
f) the shell transporter (5) has a basic frame (5.5) arranged in or directly above the vehicle floor (1.1) and rotatable about an axis (5.4) perpendicular to the vehicle floor, on which frame the transport arm (5.1) is arranged guided in rails (5.6) and able to extend parallel to the vehicle floor;
g) the readiness tray (6.2) is arranged on telescopic rails (6.1) guided displaceably in the transport rail (6) and can swivel upwards about a horizontal axis arranged at its end away from the axis of rotation (2.3) of the transport rail (6) into a position perpendicular to the vehicle floor (1.1);
h) the loading tray (7.3) is firmly connected to the shell transfer arm (7) and is arranged such that, in the raised position of the shell transfer arm (7) it is in line with the axis of bore of the barrel of the weapon (3) and, in the lowered position of the shell transfer arm (7), extends perpendicularly to the vehicle floor (1.1) in the movement area of the transport rail (6) and it has a shell clamping device (7.1) as well as a ramming device (7.2);
i) drive and control equipment are provided for the movement of the readiness tray (6.2).

2. Combat vehicle according to Claim 1, characterised in that on both sides of the shell transporter (5) there is in each case arranged a shell magazine (4), in which the shells (4.1) are in each case arranged in groups, one behind the other on radially outwardly running lines (10), which intersect at the axis of rotation (5.4) of the basic frame (5.5).

3. Combat vehicle according to Claim 1, characterised in that the shells (4.1) are stored in a plurality of rotatable drum magazines (12), arranged along the inside walls of the vehicle (1) around the shell transporter (5), from which magazines the shells can be removed in the radial direction.

4. Combat vehicle according to Claim 3, characterised in that each of the drum magazines (12) has a cylindrical outside wall (12.3), firmly connected to the vehicle floor (1.1), with a shell removal opening (12.2), which is aligned with the axis of rotation (5.4) of the basic frame (5.5) of the shell transporter (5).

5. Combat vehicle according to Claim 4, characterised in that in each drum magazine (12) there is arranged a rotatably mounted baseplate (12.4), on which a shell retainer (12.5) of stellar design is arranged and which can be moved in intermittently timed intervals by a drive motor (12.6).

6. Combat vehicle according to Claim 1, characterised in that on both sides of the shell transporter (5) there is in each case arranged a shell magazine (11), in which the shells are arranged in rows essentially parallel to the longitudinal axis (1.4) of the vehicle and the rotatable basic frame (5.5) of the shell transporter (5) is arranged on a carriage (5.7) which can travel in the longitudinal direction of the vehicle.

7. Combat vehicle according to one of Claims 1 to 6, characterised in that devices for manual actuation are arranged on the shell transporter (5) and a seat (5.3) is fastened or can be fastened on the basic frame (5.5).

8. Combat vehicle according to one of Claims 1 to 7, characterised in that the transport rail (6) is arranged such that, when aligning in the longitudinal direction (1.4) of the vehicle, its rear end is arranged directly at an entry and/or loading opening (8) provided in the rear of the vehicle.

## Revendications

1. Véhicule de combat, en particulier obusier blindé, comportant une tourelle (2) orientable, disposée sur le véhicule dans la zone se trouvant à l'arrière du centre du véhicule, tourelle contre laquelle est disposée en pivotement et en élévation une arme lourde (3) et dans lequel, à l'intérieur du véhicule, dans la zone du milieu du véhicule, est disposé au moins une soute (4) dans laquelle les projectiles (4.1) sont logés perpendiculairement au plancher du véhicule, en laissant un espace de passage s'étendant essentiellement dans le sens longitudinal du véhicule, avec un dispositif automatique (5, 6, 7) d'amenée des projectiles, qui saisit un projectile à la fois à partir de la soute et qui, par rotation et alignement dans le sens longitudinal du véhicule, déplace le projectile dans la zone située derrière l'extrémité de l'arme et là, avec une orientation en azimut et en élévation, élève le projectile pour l'amener dans la direction instantanée de l'arme en position de chargement, véhicule dans lequel le dispositif d'amenée des projectiles comporte les dispositifs suivants:
a) un transporteur de projectile (5) disposé dans la zone de la soute (4) avec un bras de transport (5.1) à l'extrémité duquel est disposée une grille de saisie pivotante (5.2);
b) une cuvette d'attente (6.2) disposée dans le sens longitudinal du véhicule en arrière du transporteur de projectile;
c) un rail de transport (6) disposé dans le sens longitudinal du véhicule en arrière du transporteur de projectile et pouvant tourner autour d'un axe perpendiculaire au plancher du véhicule et concentrique de l'axe de rotation de la tourelle;
d) un bras de transfert de projectile (7) logé en rotation autour du tourillon de l'arme, pouvant s'baisser dans le véhicule et pouvant se déplacer indépendamment de l'arme dans un plan identique ou parallèle au plan d'élévation, bras à l'extrémité libre duquel est disposée, dans la zone située à l'arrière de l'arme, une cuvette de chargement (7.3);
e) des dispositifs d'entrainement et de commande, pour le déplacement du transporteur de projectile, du rail de transport et du bras de transfert de projectile,
caractérisé en ce que le dispositif d'amenée des projectiles présente les caractéristiques suivantes:
f) le transporteur de projectile (5) possède un berceau (5.5), disposé dans ou immédiatement au-dessus du plancher du véhicule (1.1), pouvant tourner autour d'un axe (5.4) perpendiculaire au plancher du véhicule, berceau sur lequel le bras de transport (5.1) est disposé en étant guidé dans des rails (5.6) de façon à pouvoir s'étendre parallèlement au plancher du véhicule;
g) la cuvete d'attente (6.2) est disposée dans des rails télescopiques (6.1) guidés en coulissement dans le rail de transport (6) et pouvant pivoter vers le haut autour d'un axe horizontal disposé contre son extrémité opposée à l'axe de rotation (2.3) du rail de transport (6), pour parvenir à une position perpendiculaire au plancher du véhicule (1.1);
h) la cuvette de chargement (7.3) est reliée de manière fixe au bras de transfert de projectile (7) et est disposée de façon que, quand le bras de transfert de projectile (7) est en position relevée, elle se trouve en alignement avec l'axe de l'âme tubulaire de l'arme (3) et, quand le bras de transfert de projectile (7) est en position abaissée, elle soit perpendiculaire au plancher du véhicule (1.1) dans la zone de déplacement du rail de transport (6) et elle comporte un dispositif de blocage de projectile (7.1) ainsi qu'un dispositif d'appui (7.2);
i) il est prévu des dispositifs d'entrainement et de commande pour le déplacement de la cuvette d'attente (6.2).

2. Véhicule de combat selon la revendication 1, caractérisé en ce qu'une soute (4) est disposée de chaque côté du transporteur de projectile (5), soute dans laquelle les projectiles (4.1) sont regroupés à plusieurs, les uns derrière les autres, sur des lignes rayonnantes (10) courant vers l'extérieur, lignes qui se coupent dans l'axe de rotation (5.4) du berceau (5.5).

3. Véhicule de combat selon la revendication 1, caractérisé en ce que les projectiles (4.1) sont logés dans plusieurs barillets (12) tournants disposés le long des parois intérieures du véhicule (1) autour des transporteurs de projectile (5), barillets dont les projectiles peuvent être extraits dans le sens radial.

4. Véhicule de combat selon la revendication 3, caractérisé en ce que chacun des barillets (12) comporte une paroi extérieure cylindrique (12.3) reliée de manière fixe au plancher du véhicule (1.1), avec une ouverture d'extraction de projectile (12.2) qui est dirigée vers l'axe de rotation (5.4) du berceau (5.5) du transporteur de projectile (5).

5. Véhicule de combat selon la revendication 4, caractérisé en ce que dans chaque barillet (12) est disposé un plateau (12.4) logé en rotation contre lequel est disposé un support de projectile (12.5) conçu en étoile et qui peut se déplacer d'une manière cadencée sous l'effet d'un moteur d'entrainement (12.6).

6. Véhicule de combat selon la revendication 1, caractérisé en ce qu'une soute (11) est disposée de chaque côté du transporteur de projectile (5), soute dans laquelle les projectiles sont disposés en rangées sensiblement parallèles à l'axe longitudinal (1.4) du véhicule et le berceau orientable (5.5) du transporteur de projectile (5) est disposé sur un chariot (5.7) pouvant se déplacer dans le sens longitudinal du véhicule.

7. Véhicule de combat selon l'une des revendications 1 à 6, caractérisé en ce que des dispositifs de manoeuvre manuelle sont disposés sur le transporteur de projectile (5) et qu'un siège (5.3) est fixé ou peut être fixé sur le berceau (5.5).

8. Véhicule de combat selon l'une des revendications 1 à 7, caractérisé en ce que le rail de transport (6) est disposé de telle sorte que, lors de l'orientation dans le sens longitudinal du véhicule (1.4), son extrémité arrière soit disposée immédiatement contre une ouverture d'entrée et/ou de chargement (8) prévue à l'arrière du véhicule).
